# EUROPÄISCHE PATENTSCHRIFT

(11) **EP 0 249 100 B1**
(45) Veröffentlichungstag und Bekanntmachung des Hinweises auf die Patenterteilung: **10.02.1993**
(21) Anmeldenummer: 87107783.0
(22) Anmeldetag: 29.05.1987
(51) Int. Cl.: B65D 83/14

(54) **Trichter für einen Druckbehälter**
Mounting cup for a pressurized container
Coupelle pour récipient sous pression

(30) Priorität: 10.06.1986 CH 2343/86
(43) Veröffentlichungstag der Anmeldung: 16.12.1987
(73) Patentinhaber: POLYPAG AG, 9450 Altstätten (CH)
(72) Erfinder: Miczka, Lothar, (CH)
(74) Vertreter: EGLI-EUROPEAN PATENT ATTORNEYS

(56) Entgegenhaltungen:
- FR-A- 1 203 920
- FR-A- 2 078 188
- FR-A- 2 546 131
- FR-E- 47 019

## Beschreibung

Die Erfindung betrifft einen Druckbehälter für die Ausgabe von mindestens zwei Komponenten mit einem Trichter, der als Abschluß der Stirnseite einer Hälterzarge dient und dessen Deckelrand vorzugsweise durch Bördeln mit dem stirnseitigen Rand des Druckbehälters einverbunden ist, wobei die Wandung des Trichters aus mindestens zwei aufeinanderliegenden Teiltrichtern besteht und in dem Trichter mindestens eine Öffnung zur Aufnahme eines Ventils vorgesehen ist.

Druckbehälter, die an ihrem oberen Ende durch einen Trichter stirnseitig abgeschlossen sind, sind in verschiedenen Ausführungen bekannt. In der einfachsten Ausführung ist der Druckbehälter ein zylindrisches, 100 - 1000 ml fassendes Gefäss aus Aluminium oder Weissblech. Der Trichter, d.h. der obere stirnseitige Abschluss, ist entweder ein Teil des Gefässes oder wird als separater Teil mit der Behälterzarge durch Bördelung verbunden. Der Trichter weist eine Oeffnung auf, welche durch einen mit einem Abschluss versehenen Teller verschlossen ist. Der Abschluss ist meistens als manuell betätigbares Ventil ausgebildet, welcher die Entnahme des Inhaltes als Schaum, Pulver, Paste oder Flüssigkeitsstrahl ermöglicht. Der Druckbehälter ist eine vollständig abgeschlossene Einheit, bei der ein Auslaufen oder eine atmosphärische Oxidation des Inhalts vermieden wird.

Der Inhalt besteht im wesentlichen aus einer Dampfphase als Treibmittel, einer flüssigen Phase aus den Wirkstoffen und aus dem darin gelösten Treibmittel.

Bei einer weiteren bekannten Art von Druckbehältern erfolgt eine dosierte Abgabe einer Anzahl chemisch reaktionsfreudiger Produkte, die erst unmittelbar vor Gebrauch miteinander in Kontakt treten dürfen. Ein solches Zwei-Komponenten-Produkt stellt beispielsweise ein Polyurethanschaum dar, welcher vielerorts, z.B. im Baugewerbe, zum Ausschäumen von Hohlräumen dient.

Die Verwendung von Druckbehältern für solche Mehr-Komponenten-Produkte bedingt im allgemeinen die Anwendung grösserer Behältervolumina. Die Komponenten werden hierbei in getrennten Teilbehältern im Druckbehälter untergebracht und mit einem Treibgas, gegebenenfalls unter Verwendung eines Kolbens, welcher die Treibgasfüllung von den Teilbehältern trennt, beaufschlagt. Zum Mischen von hochviskosen Komponenten sind aber erheblich höhere Drücke als bei den einfachen Druckbehältern erforderlich.

Entsprechend den höheren Drücken bei Mehr-Komponenten-Behältern müssen die Druckbehälter für diese höheren Drücke dimensioniert sein. Wird der Trichter zusammen mit der Zarge hergestellt, bedeutet dies eine verhältnismässig aufwendige Lösung, da die Wandstärke der Behälterzarge kleiner sein könnte als diejenige des Trichters. Wird der Trichter bei Druckbehältern aus Weissblech aus einem separaten Stück mit grösserer Wandstärke hergestellt, bereitet das Bördeln mit dem Zargenrand Probleme und zudem reicht der Platz bei einem gewölbten Trichter für die Anordnung je eines Auslasses, z.B. eines Ventiles, für jeden Teilbehälter nicht aus, so dass spezielle Auslässe konstruiert werden müssen.

Aus der FR-A 2078188 ist beispielsweise ein Trichter bekannt, dessen Wandung aus zwei aufeinanderliegenden Teiltrichtern besteht. Allerdings dient dieser Trichter nur zur Aufnahme eines Ventils, mit welchem eine Komponente aus einem Behälter innerhalb einer Dose entnommen werden kann. Dabei besteht der innenliegende Teiltrichter aus einem plastischen Material, welches zusammen mit dem aussenliegenden Teiltrichter geformt ist. Würde hier kein plastisches Material Anwendung finden, so könnten auch nicht die unterschiedlichen Krümmungsradien des aussenseitigen und innenseitigen Teiltrichters untereinander ausgeglichen werden. Beim Verformen des Trichters kommt es dann innerhalb von Krümmungsbereichen zu relativen Versatzerscheinigungen von aussenseitigem und innenseitigem Teiltrichter, so dass hier Verbindungen zwischen beiden aufgebrochen werden.

Ferner werden nach der FR-A 2078188 beide Teiltrichter zusammen um einen Behälterrollrand gebördelt, so dass hier für die Bördelung erheblicher Platz in Anspruch genommen wird.

Hier setzt die Erfindung ein, der die Aufgabe zugrundeliegt, einen Trichter der eingangs beschriebenen Art so auszugestalten, dass er den auftretenden Drücken im Druckbehälter problemlos standhält, zudem die Anordnung von einem oder mehr Standard-Ventilen zulässt und trotzdem kostengünstig herstellbar ist.

Diese Aufgabe wird gemäss der Erfindung durch einen Druckbehälter der eingangs beschriebenen Art gelöst, bei dem mindestens zwei nebeneinander angeordnete Ventile in je einer Öffnung des Trichters vorgesehen sind, die mit je einem, im Druckbehälter liegenden, druckbeaufschlagbaren Teilbehälter verbunden sind, wobei nur der aussenseitige Teiltrichter mit dem stirnseitigen Rand des Druckbehälters verbunden ist und die im wesentlichen ebenen, aufeinanderliegenden Teiltrichter fest miteinander verbunden sind. Dadurch, dass der Trichter als Mehrfachwandung ausgebildet wird, wird eine kostengünstige Herstellung mittels Trichterteilen geringerer Wandstärke erreicht. Hierbei ist es möglich, die Wandung des Trichters als, z.B. teilweise profilierte, im wesentlichen jedoch ungewölbte Scheibe zu formen.

Da der innenliegende Teiltrichter einen kleineren Durchmesser aufweist als der aussenliegende Teiltrichter, ist es möglich, die Bördelung des Trichters mit dem Zargenrand nur mit dem aussenliegenden Teiltrichter vorzunehmen, was problemlos erreichbar ist.

Ferner ist es möglich, auch für den innenseitigen Teiltrichter ein gleiches oder ähnliches Material vorzusehen, wie für den aussenseitigen Teiltrichter. Infolge der im wesentlichen ebenen Ausbildung des Trichters kommt es nicht zu einem Versatz der beiden Teiltrichter, so dass deren Verbindung nicht gelöst wird. Dies gilt vor allem für den Bereich des Bördelrandes, da in diesem Bereich nur der aussenseitige Teiltrichter um den Rand des Druckbehälters gebördelt wird.

Die Erfindung ist in der Zeichnung in einem Ausführungsbeispiel dargestellt und nachfolgend beschrieben. Es zeigen:
Fig. 1 einen Druckbehälter in einem Längsschnitt längs der Linie I - I in Fig. 2,
Fig. 2 eine Draufsicht des Druckbehälters nach Fig. 1 aus Richtung II in Fig. 1,
Fig. 3 einen Schnitt des Trichters des Druckbehälters nach Fig. 1 längs der Linie III - III in Fig. 2 in vergrösserter Darstellung,
Fig. 4 einen Schnitt des Trichters des Druckbehälters nach Fig. 1 längs der Linie IV - IV in Fig. 2 in vergrösserter Darstellung,
Fig. 5 einen Ausschnitt des Schnittes nach Fig. 4 mit einer Entlüftungsvorrichtung in Schliessstellung in vergrösserter Darstellung und
Fig. 6 den Ausschnitt nach Fig. 5 mit der Entlüftungsvorrichtung in Oeffnungsstellung in vergrösserter Darstellung.

In Fig. 1 ist ein Druckbehälter 1 dargestellt, welcher sich aus einer zylinderförmigen Behälterzarge 2, einem einwärts gewölbten Boden 3 und einem Trichter 4 zusammensetzt. Im Innern des Druckbehälters 1 sind zwei Teilbehälter 5, 6 untergebracht, die mit einer Druckkomponente gefüllt sind. Die Teilbehälter 5, 6 weisen einen Boden 7, 8 auf, welcher sich an einem Kolben 9 abstützt. Der Kolben 9 ist durch eine Treibgasfüllung beaufschlagt, die sich in dem Raum zwischen dem Boden 3 und der Unterseite des Kolbens 9 befindet. Die Treibgasfüllung wird durch eine durch einen Verschluss 10 geschlossene Oeffnung eingebracht.

Für das Wesen der Erfindung ist es nicht wesentlich, wie das Innere des Druckbehälters 1 ausgebildet ist. So könnte beispielsweise der Kolben weggelassen werden, so dass die Treibgasfüllung die Teilbehälter 5, 6 umgeben würde. Auch ist die Zahl der Teilbehälter 5, 6 nicht wesentlich. Es könnte im Druckbehälter 1 anstelle von zwei Teilbehältern ein einziger Teilbehälter oder mehr als zwei Teilbehälter untergebracht sein. Zudem könnte es sich um einen Druckbehälter einfachster Art handeln, dessen ungetrennter Inhalt aus einer Dampfphase, z.B. aus einem Treibmittel, und aus einer flüssigen Phase, z.B. aus Wirkstoffen und dem darin gelösten Treibmittel, besteht.

Der in Fig. 1 dargestellte Druckbehälter 1 stellt eine Anwendung der Erfindung dar, mit welcher die Vorteile der Erfindung erläutert werden können. Wegen der in dem Druckbehälter 1 untergebrachten beiden Teilbehältern 5, 6 ist dieser verhältnismässig gross und zudem muss zum Mischen von hochviskosen Komponenten der Druck der Treibgasfüllung verhältnismässig hoch, z.B. 10 - 15 bar und mehr, gewählt werden, damit das Mischen der Komponenten im gleichbleibenden Verhältnis während des ganzen Entleerungsvorganges gewährleistet ist.

Der Trichter 4 weist im Gegensatz zu bekannten Trichtern eine ungewölbte Form auf. Dadurch wird die Anordnung von Oeffnungen 11, 12, siehe Fig. 2, erleichtert. Dies gilt in vermehrtem Masse bei der Anordnung von drei oder vier Oeffnungen, welche entsprechend der Zahl der im Druckbehälter 1 untergebrachten Teilbehältern 5, 6 angeordnet werden muss.

Die Ausbildung des Trichters 4 ist am besten aus Fig. 3 und 4 ersichtlich. Vorteilhaft ist, dass der Trichter 4 als Mehrfachwand, in Fig. 3 und 4 als Doppelwand, ausgebildet ist, die sich aus einem innenseitigen Teiltrichter 13 und einem aussenseitigen Teiltrichter 14 zusammensetzt. Gesamthaft bildet der Trichter 4 eine nicht gewölbte, annähernd ebene Scheibe, deren Teiltrichter 13, 14 beispielweise durch eine Punktschweissung oder eine Klebung miteinander verbunden sind. Der Trichter 4 kann an den Teiltrichtern 13, 14 im Bereich ihres Umfanges eine Rille 15 aufweisen. Der aussenseitige Teiltrichter 14 weist einen grösseren Durchmesser auf als der innenseitige Teiltrichter 13. Wie aus Fig. 1 ersichtlich ist, entspricht der Durchmesser des innenseitigen Teiltrichters 13 etwa dem Innendurchmesser der Behälterzarge 2. Der darüber hinaus vorstehende Rand 16 des aussenseitigen Teiltrichters 14 dient dazu, die Bördelung mit dem Zargenrand zu bilden, wie dies aus Fig. 1 ersichtlich ist

Am Umfang der Oeffnungen 11, 12 sind die beiden Teiltrichter 13, 14 zu einem, vom innenseitigen Teiltrichter 13 abgewandten, etwa senkrecht von der Trichterebene abstehenden Rand 17 geformt.

Oeffnungen 11, 12 dienen dazu, die den einzelnen Teilbehältern 5, 6 zugeordneten Ventile 19, 20 am Trichter 4 zu befestigen. Hierfür ist es bekannt, die Ventile 19, 20 in einem Ventilteller 18 zu montieren, welcher an den Trichter gecrimpt wird. In gleicher Weise kann der Ventilteller 18 an den Rand 17 gecrimpt werden. Dadurch, dass der Rand 17 die Wandstärke der beiden Teiltrichter 13, 14 aufweist, braucht er nicht gerollt zu werden. Zusätzlich ist es noch möglich, gleichzeitig mit dem Crimpen des Ventiltellers auch den Teilbehälter 5, 6 am Rand 17 festzuklemmen. Die Teilbehälter 5, 6 weisen hierzu eine stutzenförmige Halspartie 21, 22 auf, die zusammen mit dem Ventilteller 18 über den Rand 17 gelegt und dann die Crimpung ausgeführt wird. Die Halspartie 21, 22 dient dann gleichzeitig auch als Dichtung, so dass die Teilbehälter 5, 6 eine vollständig abgeschlossene Einheit bilden. Weist der Druckbehälter 1 keinen Teilbehälter auf, wird die Verbindung durch Einlegen eines Dichtungsringes abgedichtet.

Die Doppelwandung des Trichters 4 bietet noch den Vorteil, neben den Oeffnungen 11, 12, die durch die Ventilteller 18 und die Ventile 19, 20 abgeschlossen sind, eine Entlüftungsvorrichtung 23 vorzusehen, wofür durch örtliches Aufbiegen der Teiltrichter 13, 14 ein Hohlraum 24 geschaffen wird, welcher durch Durchgänge 25 mit dem Innenraum des Druckbehälters 1 und mit der Aussenatmosphäre verbunden ist.

Aus Fig. 5 und 6 ist der Hohlraum 24 mit einer darin untergebrachten Entlüftungsvorrichtung in vergrössertem Massstab dargestellt. Im Hohlraum 24 ist eine elastische Zunge 26 eingelegt, welche so geformt ist, dass sie federnd an dem Durchgang 25 des aussenseitigen Teiltrichters 14 anliegt. Durch einen Stift 27 kann die Zunge 26 niedergedrückt werden, siehe Fig. 6, wodurch der Innenraum des Druckbehälters 1 durch die Durchgänge 25 mit der Aussenatmosphäre verbunden wird. Diese Verbindung ist erforderlich, wenn die in den Teilbehältern 5, 6 befindlichen Komponenten ausgetragen und gemischt werden. Hierbei wird durch den durch die Treibgasfüllung beaufschlagten Kolben 9 der Innenraum des Druckbehälters 1 verkleinert. Durch das Niederdrücken der Zunge 26 kann die im Druckbehälter 1 befindliche Luft entweichen.

Der beschriebene Trichter 4 weist wegen seiner ebenen Gestalt genügend Platz für die Unterbringung mehrerer Ventile 19, 20 auf. Durch die Verbindung zweier Teiltrichter 13, 14 kann er genügend stark ausgebildet werden, damit er die auftretenden Drücke im Innern des Druckbehälters 1 sicher aufnehmen kann. Die Herstellung des Trichters 4 wird durch die Verwendung von Teiltrichtern vereinfacht, da die verhältnismässig dünnwandigen Teiltrichter kostengünstig durch Stanzen oder Tiefziehen hergestellt werden können.

Für die Trichter 4 können verschiedene Werkstoffe verwendet werden. Geeignete Wekstoffe sind Metalle, z.B. Blech, insbesondere Weissblech, Aluminium und dessen Legierungen. Kunststoffe mit und ohne Verstärkung oder Armierung sowie Verbund-Werkstoffe Metall-Kunststoff.

## Patentansprüche

1. Druckbehälter für die Ausgabe von mindestens zwei Komponenten mit einem Trichter (4), der als Abschluss der Stirnseite einer Behälterzarge (2) dient und dessen Deckelrand vorzugsweise durch Bördeln mit dem stirnseitigen Rand des Druckbehälters einverbunden ist, wobei die Wandung des Trichters aus mindestens zwei aufeinanderliegenden Teiltrichtern (13, 14) besteht und in dem Trichter mindestens eine Oeffnung (11, 12) zur Aufnahme eines Ventils (19, 20) vorgesehen ist, dadurch gekennzeichnet, dass mindestens zwei nebeneinander angeordnete Ventile (19, 20) in je einer Oeffnung (11, 12) des Trichters (4) vorgesehen sind, die mit je einem, im Druckbehälter (1) liegenden, druckbeaufschlagbaren Teilbehälter (5, 6) verbunden sind, wobei nur der aussenseitige Teiltrichter (14) mit dem stirnseitigen Rand des Druckbehälters (1) verbunden ist und die im wesentlichen ebenen, aufeinanderliegenden Teiltrichter (13, 14) fest miteinander verbunden sind.

2. Druckbehälter nach Anspruch 1, dadurch gekennzeichnet, dass die ebenen, aufeinanderliegenden Teiltrichter (13, 14) durch eine Schweissung oder Klebung fest miteinander verbunden sind.

3. Druckbehälter nach Anspruch 1 oder 2, dadurch gekennzeichnet, dass an den Oeffnungen des Trichters (4) ein vom innenseitigen Teiltrichter (13) abgewandter, vom aussenstehenden Trichter (14) abstehender Rand (17) angeformt ist, welcher von den Teiltrichtern (13, 14) gebildet und ungerollt mit einem Abschluss vorzugsweise durch Crimpen, z.B. mit einem Ventilteller (18) zu verbinden, bestimmt ist.

4. Druckbehälter nach Anspruch 1, dadurch gekennzeichnet, dass in den Teiltrichtern (13, 14) mindestens ein Hohlraum (24) mit Durchgängen (25) vorgesehen sind, weicher den Innenraum des Druckbehälters (1) zu entlüften bestimmt ist, wobei im Hohlraum (24) eine elastische Zunge (26) angeordnet ist, welche unter Federwirkung in Schliessstellung gehalten und von der Seite des aussenseitigen Teiltrichters (14) durch einen Stift (27) in die Oeffnungsstellung aufstossbar ist.

5. Druckbehälter nach einem der Ansprüche 1-4, dadurch gekennzeichnet, dass die Teiltrichter (13, 14) unterschiedliche Wandstärken, z.B. eine grössere Wandstärke beim innenseitigen Teiltrichter (13), aufweisen.

## Claims

1. Pressurized container for the issue of at least two components by a cup (4) which serves as the seal at the end of a container frame (2) and the cover edge of which is preferably connected by edging with the face edge of the pressurized container, whereby the wall of the cup consists of at least two partial cups (13, 14) lying on top of one another and there is provided in the cup at least one opening (11, 12) for the incorporation of a valve (19, 20), characterized in that at least two valves (19, 20) arranged next to one another are provided in a respective opening (11, 12) of the cup (4), being connected to a respective partial container (5, 6) lying in the pressurized container (1) and capable of being loaded with pressure, whereby only the outside partial cup (14) is connected to the face edge of the pressurized container (1) and the substantially level, partial cups (13, 14) lying on top of one another are firmly connected to one another.

2. Pressurized container according to claim 1, characterized in that the level partial cups (13, 14) lying on top of one another are firmly connected to one another by means of a welding or adhesion.

3. Pressurized container according to claim 1 or 2, characterized in that at the openings of the cup (4) there is moulded an edge (17) directed away from the inside partial cup (13) and projecting from the outer cup (14), the edge being formed by the partial cups (13, 14) and being intended to be connected in an unrolled manner to a seal, preferably by crimping, for example to a valve plate (18).

4. Pressurized container according to claim 1, characterized in that in the partial cups (13, 14) there is provided at least one cavity (24) with passages (25), which is intended to ventilate the interior of the pressurized container (1), whereby there is arranged in the cavity (24) an elastic tongue (26) which is held under spring action in the closing position and can be pushed open into the opening position from the side of the outside partial cup (14) by a pin (27).

5. Pressurized container according to one of claims 1 to 4, characterized in that the partial cups (13, 14) have different wall thicknesses, for example a greater wall thickness for the inside partial cup (13).

## Revendications

1. Récipient sous pression pour la distribution d'au moins deux composants par un entonnoir (4), qui sert de fermeture de la face frontale d'un corps de récipient (2) et dont le bord de couverture est relié avantageusement par sertissage au bord de la face frontale du récipient sous pression, dans lequel la paroi de l'entonnoir se compose d'au moins deux parties d'entonnoir (13, 14) reposant l'une sur l'autre et dans lequel au moins une ouverture (11, 12) est prévue dans l'entonnoir pour la réception d'une vanne (19, 20), caractérisé en ce que deux vannes (19, 20) disposées l'une à côté de l'autre sont montées chacune dans une ouverture (11, 12) de l'entonnoir (4), vannes qui sont reliées chacune à un réservoir secondaire (5, 6) se trouvant dans le récipient sous pression (1) et à une admission de pression, la partie d'entonnoir externe (14) étant seule alors reliée avec le bord frontal du récipient sous pression (1) et les parties d'entonnoir (13, 14) essentiellement planes et reposant l'une sur l'autre et étant reliée fixement entre elles.

2. Récipient sous pression selon la revendication 1, caractérisé en ce que les parties d'entonnoir (13, 14) reposent l'une sur l'autre et sont reliées entre elles par une soudure ou un collage.

3. Récipient sous pression selon la revendication 1 ou la revendication 2, caractérisé en ce que, sur les ouvertures de l'entonnoir (4), un bord (17) à distance de la partie d'entonnoir externe (14) et détourné de la partie d'entonnoir interne (13) est formé un bord, qui est délimité par les parties d'entonnoir (13, 14) et qui est destiné, non enroulé, à établir la liaison, de préférence par sertissage, avec une fermeture, par exemple un plateau de vanne (18).

4. Récipient sous pression selon la revendication 1, caractérisé en ce que dans les parties d'entonnoir (13, 14) est prévu au moins un espace creux (24) avec des passages (25), espace qui est destiné à ventiler l'espace interne du récipient sous pression (1), une languette souple (26) disposée dans l'espace creux (24) étant déplacée par une tige (27) en position ouverte du côté de la partie d'entonnoir externe (14) et est maintenue en position fermée sous un effet ressort.

5. Récipient sous pression selon l'une des revendications 1 à 4, caractérisé en ce que les parties d'entonnoir (13, 14) présentent des épaisseurs de paroi différentes, par exemple une épaisseur de paroi plus importante pour la partie d'entonnoir interne (13).
